# EUROPÄISCHE PATENTSCHRIFT

(11) **EP 3 505 703 B1**
(45) Veröffentlichungstag und Bekanntmachung des Hinweises auf die Patenterteilung: **26.01.2022**
(21) Anmeldenummer: 19157327.8
(22) Anmeldetag: 12.06.2015
(51) Int. Cl.: E04D 13/04

(54) **ABLAUFANORDNUNG**
DRAIN ASSEMBLY
SYSTÈME D'ÉVACUATION

(43) Veröffentlichungstag der Anmeldung: 03.07.2019
(62) Teilanmeldung aus: 15171865.7
(73) Patentinhaber: Geberit International AG, 8645 Jona (CH)
(72) Erfinder: HAUSHEER, Roman, 6330 Cham (CH)
(74) Vertreter: Frischknecht, Harry Ralph

(56) Entgegenhaltungen:
- EP-A1- 1 013 843
- EP-A1- 2 468 979
- EP-A1- 2 703 576
- WO-A1-2010/103370
- US-A- 1 762 838
- US-A- 2 121 220

## Beschreibung

### TECHNISCHES GEBIET

Die vorliegende Erfindung betrifft eine Ablaufanordnung für die Dachentwässerung umfassend eine Ablaufvorrichtung und eine Einlaufvorrichtung nach dem Oberbegriff von Anspruch 1.

### STAND DER TECHNIK

Aus dem Stand der Technik sind Entwässerungssysteme für Flächen, wie beispielsweise Flachdächer, bekannt. Solche Entwässerungssysteme umfassen dabei ein Rohrsystem, über welches das auf den Flächen liegende Wasser abgeführt wird. Typischerweise herrscht im Rohrsystem ein Unterdruck, welcher für eine schnelle und sichere Entwässerung sorgt.

Die Anmelderin selbst vertreibt ein solches Entwässerungssystem unter dem Namen Pluvia. EP 2468979 A1 offenbart ferner eine gattungsgemäße Ablaufanordnung mit einer Ablaufvorrichtung und einer Einlaufvorrichtung.

### DARSTELLUNG DER ERFINDUNG

Ausgehend von diesem Stand der Technik liegt der Erfindung eine Aufgabe zugrunde, eine Ablaufanordnung für Dachentwässerungssysteme anzugeben, welche die Nachteile des Standes der Technik überwindet. Insbesondere soll eine Ablaufvorrichtung angegeben werden, welche möglichst flexibel montierbar ist.

Diese Aufgabe löst der Gegenstand von Anspruch 1. Demgemäss umfasst eine Ablaufanordnung für die Dachentwässerung eine Ablaufvorrichtung und eine Einlaufvorrichtung. Die Ablaufvorrichtung weist einen Rohrstutzen und mindestens ein Halteelement, das vorzugsweise mit dem Rohrstutzen in Verbindung steht, auf. Das Halteelement könnte auch anderweitig befestigt sein, beispielsweise gebäudeseitig. Die Einlaufvorrichtung umfasst ein Abdeckteil zur Abdeckung des Rohreintritts mit seitlichen Durchgängen, durch welche Wasser zum Rohreintritt zuführbar ist, und zwei Funktionsteile, welche unterhalb des Abdeckteils wahlweise anordbar sind. Eines der Funktionsteile ist ein eine Stauhöhe definierendes Staufunktionsteil und ein anderes der Funktionsteile ist ein Notüberlauffunktionsteil mit einem eine Einlaufhöhe definierenden Einlauf. Sowohl das Staufunktionsteil als auch das Notüberlauffunktionsteil und das Abdeckteil sind zum besagten mindestens einen Halteelement befestigbar.

Das Halteelement dient also der Aufnahme des Staufunktionsteils und des Abdeckteils bzw. des Notüberlauffunktionsteils und des Abdeckteils. Somit kann die also die Paarung Staufunktionsteils und Abdeckteil und die Paarung Notüberlauffunktionsteil und Abdeckteil am gleichen Halteelement befestigt werden. Diese Ausbildung ist vorteilhaft, weil eine Anpassung der Halteelemente mit Blick auf die Funktion der Ablaufanordnung entfällt.

Darüber hinaus ergeht auch der Vorteil, dass die Ablaufanordnung flexibler einsetzbar ist.

So kann der Installateur vor Ort entscheiden, ob die Teile der Ablaufanordnung als Notüberlauf oder als normaler Einlauf eingesetzt werden können.

Vorzugsweise werden sowohl das Staufunktionsteil als auch das Notüberlauffunktionsteil durch das Abdeckteil am Halteelement gehalten. In diesem Fall dient das Abdeckteil als Befestigungsmittel für das Staufunktionsteil und das Notüberlauffunktionsteil zum Halteelement. Es können also zusätzliche Befestigungselemente entfallen.

Besonders bevorzugt sind genau zwei Halteelement bezüglich des Rohrstutzens diametral gegenüber einander angeordnet.

Ein Funktionsteil kann wie erwähnt als Staufunktionsteil oder als Notüberlauffunktionsteil bereitgestellt werden. Das Staufunktionsteil ist dabei unterschiedlich ausgebildet als das Notüberlauffunktionsteil. Identisch ist aber das Abdeckteil in beiden Fällen. Folglich ergeht der Vorteil, dass die Einlaufvorrichtung vielseitig, also mit den beiden Funktionen "normaler Ablauf" und "Notablauf" bereitgestellt werden kann, wobei lediglich das entsprechende Funktionsteil gewählt werden muss.

Besonders bevorzugt stellt das Abdeckteil einen Innenraum bereit, in welchem das Funktionsteil liegt. Der Innenraum ist durch besagten Durchbrüche zugänglich.

Erfindungsgemäß verfügt das Staufunktionsteil über mindestens eine Befestigungsschnittstelle zur Befestigung des Staufunktionsteils zum Halteelement und das Notüberlauffunktionsteil verfügt über mindestens eine Befestigungsschnittstelle zur Befestigung des Notüberlauffunktionsteils zum Haltelement. Die besagte Befestigungsschnittstelle des Staufunktionsteils und die Befestigungsschnittstelle des Notüberlauffunktionsteils sind dabei im Wesentlichen identisch zueinander ausgebildet.

Unter einer identischen Ausbildung der Befestigungsschnittstelle wird verstanden, dass bei der Anordnung der Halteelemente keine Modifikationen bei wechselnder Befestigung des Staufunktionsteils oder des Notüberlauffunktionsteil nötig ist. Das heisst, bei einer gegebenen Konfiguration der Halteelemente kann sowohl das Staufunktionsteil als auch das Notüberlauffunktionsteil mit den Halteelementen verbunden werden.

Vorzugsweise weist das Staufunktionsteil und das Notüberlauffunktionsteil einen scheibenförmigen Basisabschnitt auf, wobei im montierten Zustand der scheibenförmige Basisabschnitt des Staufunktionsteil und derjenige des Notüberlauffunktionsteil vorzugsweise auf gleicher Höhe liegen.

Der Basisabschnitt kann dabei mindestens Teile der Befestigungsschnittstelle umfassen und/oder aufnehmen und/oder bereitstellen.

Vorzugsweise weist die Befestigungsschnittstelle des Staufunktionsteils und die Befestigungsschnittstelle des Notüberlaufteils die Gestalt von einer Öffnung auf. Je nach Zahl der Halteelemente können mehrere Öffnungen angeordnet sein. Die Zahl der Halteelemente entspricht vorzugsweise der Zahl der Öffnungen. Die Öffnung bzw. die Öffnungen sind am Staufunktionsteil und am Notüberlauffunktionsteil lagegleich und/oder positionsgleich angeordnet.

Vorzugsweise ist die Öffnung im scheibenförmigen Basisabschnitt angeordnet. Der scheibenförmige Basisabschnitt kann im Bereich der Öffnung unterschiedlich ausgebildet sein. In einer ersten Ausbildung ist der scheibenförmige Basisabschnitt im Bereich der Öffnung eben ausgebildet. In einer zweiten Ausbildung weist der scheibenförmige Basisabschnitt im Bereich der Öffnung eine Ausbuchtung auf, die sich vom Abdeckteil weg erstreckt, wobei die Öffnung in der Ausbuchtung angeordnet ist. Durch die Ausbuchtung wird die Form des Basisabschnittes verändert, wodurch auch die Form des Haltelementes, das gebäudeseitig montiert wird, verändert werden kann. Ragt die Ausbuchtung beispielsweise Richtung Gebäude, so kann das Halteelement kürzer ausgebildet werden, was bei der Montage bezüglich einer unbeabsichtigten Verformung durch den Installateur vorteilhaft ist. Die Ausbuchtung im Staufunktionsteil ist dabei vorzugsweise identisch zur Ausbuchtung im Notüberlauffunktionsteil ausgebildet.

Vorzugsweise ist mindestens ein Befestigungselement am Abdeckteil verschiebbar gelagert, mit welchem Befestigungselement das Abdeckteil zum Halteelement befestigbar ist. Vorzugsweise ist das Befestigungselement um eine Achse verdrehbar. Die Zahl der Befestigungselemente entspricht bevorzugt der Zahl der Halteelemente. Die Befestigungselemente sind vorzugsweise lagegleich und/oder positionsgleich zu den Öffnungen angeordnet.

Das Befestigungselement kann einteilig oder mehrteilig ausgebildet sein. In der mehrteiligen Ausbildung umfasst das Befestigungselement ein Aktuatorteil und ein Verriegelungsteil, welche miteinander in Verbindung stehen, wobei das Aktuatorteil mindestens teilweise oberseitig zum Abdeckteil und das Verriegelungsteil mindestens teilweise unterseitig zum Abdeckteil liegt.

Vorzugsweise ist das Halteelement als Zapfen mit einer Kerbe, insbesondere einer umlaufenden Rille, ausgebildet, wobei das Abdeckteil, insbesondere mit dem Befestigungselement, über die Kerbe zum Haltelement befestigbar ist

Vorzugsweise weist das Halteelement eine Lagerfläche auf, auf welcher das Funktionsteil, insbesondere mit der Unterseite des Basisabschnittes abgestützt ist. Die Lagerfläche ist bevorzugt mit einem Abstand zur Kerbe angeordnet, welcher Abstand vorzugsweise der Dicke des Basisabschnittes entspricht.

Vorzugsweise verfügen das Funktionsteil und das Abdeckteil über Ausrichtelemente, insbesondere über Ausnehmungen und Erhebungen, wobei über die Ausrichtelemente das Abdeckteil zum Funktionsteil ausrichtbar ist. Vorzugsweise sind am Funktionsteil Ausnehmung angeordnet und die Stege, welche die Durchbrüche am Abdeckteil begrenzen, dienen als Erhebungen.

Vorzugsweise umfasst beim Notüberlaufunktionsteil der Basisabschnitt eine den Einlauf bereitstellende Durchlassöffnung und eine sich vom scheibenförmigen Basisabschnitt um die Durchlassöffnung vollständig herum erstreckende Erhebung, deren Oberkante die Einlaufhöhe definiert. Durch die Wahl der Höhe der Erhebung kann die maximale Höhe des Wasserstandes, bis das Wasser über den Notüberlauf abfliessen soll definiert werden.

In Einbaulage liegen der Basisabschnitt des Staufunktionsteils und der Basisabschnitt des Notüberlauffunktionsteils im Wesentlichen auf gleicher Höhe.

Besonders bevorzugt ist die Erhebung Teil eines Rohrabschnittes, welcher sich von der Oberkante der Erhebung durch den scheibenförmigen Basisabschnitt hindurch erstreckt und in Einbaulage in den Rohreintritt des Ablaufrohrs einragt.

Vorzugsweise ist zwischen der Unterseite des Abdeckteils und der Erhebung ein freier Zwischenraum vorhanden, durch welchen das abzuführende Wasser dem Einlauf des Notüberlauffunktionsteils zuführbar ist.

Vorzugsweise ist das Staufunktionsteil beabstandet zum Rohrstutzen angeordnet, so dass Wasser durch den Abstand in den Rohrstutzen einfliessen kann. Es wird also ein Zwischenraum zwischen dem Staufunktionsteil, insbesondere seinem Basisabschnitt, und dem Rohreintritt geschaffen, über welchen das Wasser einfliessen kann. Bis zum Erreichen des Niveaus des Staufunktionsteils fliesst das Wasser normal mit Luft in den Rohrstutzen ein. Sobald die Stauhöhe überschritten wird, verhindert das Staufunktionsteil weiteres Einfliessen von Luft in den Rohrstutzen, was den Abfluss von Wasser begünstigt. Vorzugsweise ist das Notüberlauffunktionsteil derart zum Rohrstutzen angeordnet ist, dass Wasser ausschliesslich über den Einlauf des Notüberlaufunktionsteil in den Rohrstutzen einfliessen kann. Insbesondere ragt das Rohrstück des Notüberlauffunktionsteil in den Rohrstutzen ein. Zwischen Rohrstück und Rohrstutzen ist vorzugsweise eine Dichtung angeordnet.

Das Staufunktionsteil dient der Verhinderung eines Lufteintritts in das Ablaufrohr wenn der Wasserstand auf dem Gebäude eine Stauhöhe erreicht bzw. überschritten hat. Das Notüberlauffunktionsteil hat einen eine Einlaufhöhe definierenden Einlauf, wobei durch das Notüberlauffunktionsteil ein Notablauf bei Überschreiten der Einlaufhöhe durch den Wasserstand auf dem Gebäude bereitgestellt wird. Die Stauhöhe des Staufunktionsteils liegt tiefer oder gleich als die Einlaufhöhe des Notüberlauffunktionsteils.

Weitere Ausführungsformen sind in den abhängigen Ansprüchen angegeben.

### KURZE BESCHREIBUNG DER ZEICHNUNGEN

Bevorzugte Ausführungsformen von Teilen der Erfindung werden im Folgenden anhand der Zeichnungen beschrieben, die lediglich zur Erläuterung dienen und nicht einschränkend auszulegen sind, wobei die Erfindung die beanspruchte Ablaufanordnung mit einem Notüberlauffunktionsteil und einem Staufunktionsteil betrifft, d.h. vor die Wahl zwischen den beiden Funktionsteilen. Die Erfindung betrifft nicht die vor Ort montierte Ablaufanordnung mit einem gewählten Funktionsteil. In den Zeichnungen zeigen:
- Fig. 1: eine perspektivische Ansicht einer Ablaufanordnung umfassend eine Ablaufvorrichtung für die Dachentwässerung und eine Einlaufvorrichtung;
- Fig. 2: eine Schnittansicht der Ablaufanordnung nach Figur 1 mit einem Staufunktionsteil;
- Fig. 3: eine Schnittansicht der Ablaufanordnung nach Figur 1 mit einem Notüberlauffunktionsteil;
- Fig. 4: eine Explosionsansicht der Ablaufanordnung nach Figur 1 und 2 mit dem Staufunktionsteil;
- Fig. 5: eine Explosionsansicht der Ablaufanordnung nach Figur 1 und 2 mit dem Notüberlauffunktionsteil;
- Fig. 6: eine Explosionsansicht der Ablaufanordnung mit dem Staufunktionsteil nach einer weiteren Variante;
- Fig. 7: eine Explosionsansicht der Ablaufanordnung mit dem Notüberlauffunktionsteil nach der in Figur 6 gezeigten Variante;
- Fig. 8: eine Explosionsansicht der Ablaufanordnung mit dem Staufunktionsteil nach einer weiteren Variante; und
- Fig. 9: eine Explosionsansicht der Ablaufanordnung mit dem Notüberlauffunktionsteil nach der in Figur 8 gezeigten Variante.

### BESCHREIBUNG BEVORZUGTER AUSFÜHRUNGSFORMEN

In der Figur 1 wird eine perspektive Ansicht einer Ablaufanordnung 29 gezeigt. Die Ablaufanordnung 29 umfasst eine Ablaufvorrichtung 3 für die Gebäude-Entwässerung und eine Einlaufvorrichtung 1, welche über der Ablaufvorrichtung 3 angeordnet ist. Über die Einlaufvorrichtung 1 wird das abzuführende Wasser der Ablaufvorrichtung 3 zugeführt. Eine derartige in den Figuren gezeigte Ablaufanordnung 29 wird typischerweise in der Gebäude-Entwässerung auf einem Dach angeordnet. Es können aber auch andere Flächen, die nicht Teil eines Gebäudes sein können, entwässert werden. Das Gebäude ist in den Figuren nur symbolisch gezeigt und trägt das Bezugszeichen G.

Die Figuren 2 und 3 zeigen eine Schnittdarstellung der Ablaufvorrichtung 29. Insbesondere wird die Einlaufvorrichtung 1 genauer gezeigt. Anhand der Figuren 2 und 3 wird nun die Einlaufvorrichtung 1 genauer erläutert.

Die Einlaufvorrichtung 1 umfasst ein Abdeckteil 4 zur Abdeckung des Rohreintritts 2 und ein Funktionsteil 5. Das Funktionsteil 5 ist unterhalb des Abdeckteils 4 angeordnet. Das Abdeckteil 4 ist mit einer Vielzahl von seitlichen Durchgängen 21 versehen, durch welche Wasser zur Ablaufvorrichtung 3 zuführbar ist. Das Abdeckteil 4 und das Funktionsteil 5 sind zu einem gebäudeseitig montierten Halteelement 6 der Ablaufvorrichtung 3 befestigbar. Das Funktionsteil 5 ist wahlweise ein Staufunktionsteil 7 oder ein Notüberlauffunktionsteil 8. Mit anderen Worten gesagt: Das Funktionsteil 5 kann aus der Gruppe von Staufunktionsteil 7 und Notüberlauffunktionsteil 8 ausgewählt werden.

Typischerweise werden auf einem zu entwässernden Gebäude mindestens eine bzw. eine Mehrzahl von Ablaufanordnung(en) 29 mit dem Staufunktionsteil 7 und mindestens eine bzw. eine Mehrzahl von Ablaufanordnung(en) 29 mit dem Notüberlauffunktionsteil 8 angeordnet.

In der Figur 2 wird das Funktionsteil 5 als Staufunktionsteil 7 gezeigt. Das Staufunktionsteil 7 liegt beabstandet zum Rohreintritt 2 der Ablaufvorrichtung 3, so dass ein freier Zwischenraum 35 zwischen Rohreintritt 2 und dem Staufunktionsteil 7 vorhanden ist. Durch diesen freien Zwischenraum 35 fliesst das abzuführende Wasser dem Rohreintritt 2 zu. Der Wasserfluss wird durch den Pfeil W dargestellt. Das Staufunktionsteil 7 dient zur Verhinderung eines Lufteintrittes in das Ablaufrohr 3, wenn der Wasserstand auf dem Gebäude eine Stauhöhe S erreicht bzw. überschritten hat. Die Stauhöhe S ist in der Figur 2 mit einer gestrichelten Linie eingezeichnet. Sobald das Wasser auf dem Gebäude G die Stauhöhe S erreicht hat, wird der Zufluss, hier der Zwischenraum 37, zum Rohreintritt 2 vollständig mit Wasser gefüllt und es kann ein Lufteintritt in den Rohreintritt 2 verhindert werden. Durch die dadurch entstehenden Strömungsverhältnisse kann die Abflussleistung gesteigert werden.

In der Figur 3 wird das Funktionsteil als Notüberlauffunktionsteil 8 gezeigt. Das Notüberlauffunktionsteil 8 umfasst einen Einlauf 26, welcher eine Einlaufhöhe E definiert. Das Notüberlauffunktionsteil 8 stellt einen Notablauf bei Überschreiten der Einlaufhöhe E durch den Wasserstand auf dem Gebäude G bereit. In der Figur 3 ist die Einlaufhöhe E mit einer gestrichelten Linie dargestellt. Zwischen der Unterseite des Abdeckteils 4 und der Erhebung 13 ist ein freier Zwischenraum 37 vorhanden, durch welchen das abzuführende Wasser dem Einlauf 26 zuführbar ist.

Die Stauhöhe S des Staufunktionsteils 7 ist, wie in den Figuren 2 und 3 gezeigt, tiefer oder gleich als die Einlaufhöhe E des Notüberlauffunktionsteils 8. Das heisst, dass bis zum Erreichen der Einlaufhöhe E das Wasser über diejenigen Ablaufanordnungen abfliesst, welche mit dem Staufunktionsteil 7 ausgerüstet sind und bei Übersteigen der Einlaufhöhe E das Wasser über diejenigen Ablaufanordnungen abfliesst, welche mit dem Notüberlauffunktionsteil 8 ausgerüstet sind.

Das Abdeckteil 4 umfasst in der gezeigten Ausführung einen Deckelabschnitt 39, von welchem sich seitlich eine Vielzahl von Stegen 38 weg erstrecken. Die Stege 38 sind beabstandet zueinander angeordnet. Durch den Abstand werden die Durchgänge 21 geschaffen.

Das Staufunktionsteil 7 und das Notüberlauffunktionsteil 8 verfügen über jeweils mindestens eine Befestigungsschnittstelle 15, über welche das jeweilige Funktionsteil 7, 8 zum Halteelement 6 der Ablaufvorrichtung 3 befestigbar ist. Die Befestigungsschnittstelle des Staufunktionsteils 7 ist dabei im Wesentlichen identisch zur Befestigungsschnittstelle des Notüberlauffunktionsteils 8 ausgebildet. Somit können beide Funktionsteile 7, 8 mit den gleichen Halteelementen 6 verbunden werden. Der Installateur kann vor Ort entscheiden, ob ein Staufunktionsteil 7 oder ein Notüberlauffunktionsteil 8 angeordnet werden soll, ohne dass an den Halteelementen 6 oder den Funktionsteilen 7, 8 Anpassungen vorgenommen werden müssen.

Von den Figuren 2 und 3 kann weiter erkannt werden, dass sowohl das Staufunktionsteil 7 als auch das Notüberlauffunktionsteil 8 einen scheibenförmigen Basisabschnitt 9 aufweisen. Im montierten Zustand liegt der scheibenförmige Basisabschnitt 9 des Staufunktionsteils 7 und derjenige des Notüberlauffunktionsteils 8 vorzugsweise auf gleicher Höhe.

In der gezeigten Ausführungsform ist die besagte Befestigungsschnittstelle 15 Teil des Basisabschnittes 9. Die Befestigungsschnittstelle 15 wird hier als Öffnungen dargestellt, welches sich durch den Basisabschnitt 9 hindurch erstrecken. Über diese Öffnungen wird das Staufunktionsteil 7 bzw. das Notüberlauffunktionsteil 8 am Halteelement 6 gelagert. Das Halteelement 6 erstreckt sich dabei durch die Öffnung 15 hindurch.

Die Stauhöhe S wird durch die Oberseite 11 des scheibenförmigen Basisabschnittes 9 definiert. Das Wasser kann also bis zum Oberseite 11 des scheibenförmigen Basisabschnittes 9 ansteigen und erst dann wird das Ansaugen von Luft verhindert.

Beim Notüberlauffunktionsteil 8 weist der Basisabschnitt 9 eine den Einlauf 26 bereitstellende Durchlassöffnung 10 auf. Die Durchlassöffnung 10 wird hier durch eine Erhebung 12, die sich vom scheibenförmigen Basisabschnitt 9, erstreckt vollständig umgeben. Die Erhebung 12 umgibt die Durchlassöffnung 10 im Wesentlichen vollständig. Die Oberkante 13 der Erhebung 12 definiert dabei die Einlaufhöhe E. Die Erhebung 12 ist hier Teil eines Rohrabschnittes 14, welcher sich von der Oberkante 13 der Erhebung durch den scheibenförmigen Basisabschnitt 9 hindurch erstreckt und in Einbaulage, so wie in der Figur 3 gezeigt, in den Rohreintritt 2 der Ablaufvorrichtung 3 einragt. Vorzugsweise ist die Verbindung zwischen Rohrabschnitt 14 und Roheintritt 2 bezüglich Wasser dicht ausgebildet. Das Wasser fliesst entlang des Pfeils W durch die Durchgänge 21 des Abdeckteils 4 hindurch und fliesst dann über die Erhebung 12 in den Rohrabschnitt 14 und somit in die Ablaufvorrichtung 3 ein.

In den Explosionsansichten der Figuren 4 bis 9 werden verschiedene Anordnungen der Öffnung 15, welche in den gezeigten Ausführungsformen die besagte Befestigungsschnittstelle bereitstellt, gezeigt.

In den Figuren 4 bis 5 ist die Öffnung 15 im Basisabschnitt 9 angeordnet. Der scheibenförmige Basisabschnitt 9 ist dabei im Bereich der Öffnung 15 eben, also flach, ausgebildet.

In den Figuren 6 bis 9 werden zwei weitere Varianten gezeigt. Hier ist der scheibenförmige Basisabschnitt 9 im Bereich der Öffnung 15 mit einer Ausbuchtung 16 ausgebildet. Die Ausbuchtung 16 erstreckt sich dabei vom Abdeckteil 4 weg, also in Richtung Ablaufvorrichtung 3. Die Öffnung 15 liegt am Grund der Ausbuchtung 16 und ist demnach in der Ausbuchtung 16 angeordnet. Die Ausbuchtung 16 hat den Vorteil, dass die Unterseite des scheibenförmigen Basisabschnittes 9, welche der Ablaufvorrichtung 3 zugewandt ist, näher bei der Ablaufvorrichtung 3 liegt. Hierdurch können die Halteelemente 6 entsprechen kürzer ausgebildet werden, was bei der Montage den Vorteil hat, dass diese weniger durch Werkzeuge oder Installateure abgedrückt werden können. Diese Funktion wird beim Vergleich der Länge der Halteelemente 6 zwischen den Figuren 4 und 5 und den Figuren 6 bis 9 augenscheinlich.

In den Figuren 6 bis 7 ist die Ausbuchtung 9 derart angeordnet, dass diese durch den Basisabschnitt 9 umgeben wird. In den Figuren 8 bis 9 ist die Ausbuchtung 9 derart angeordnet, dass diese bezüglich des Randes des Basisabschnittes 9 offen ausgebildet ist. Weiter ist in den gezeigten Ausführungsformen nach den Figuren 1 bis 9 ein Befestigungselement 17 am Abdeckteil 4 verschiebbar gelagert. Das Befestigungselement 17 ist hier am Abdeckteil 4 drehbar gelagert und kann von einer Entriegelungslage in eine Verriegelungslage gebracht werden. Das Befestigungselement 17 arbeitet mit dem Halteelement 6 zusammen und sichert das Abdeckteil 4 sowie das Funktionsteil 7, 8 zum Halteelement 6. In der Verriegelungslage kann also das Abdeckteil 4 und die Funktionsteile 7, 8 nicht vom Halteelement 6 getrennt werden. In der Entriegelungslage können die beiden Teile vom Halteelement 6 entfernt werden. Das Befestigungselement 17 greift mit einer Rastausnehmung 36 in eine Rille 20 am Halteelement 6, welches hier die Gestalt eines Zapfens 19. Die Rille 20 kann auch eine nicht vollständig umlaufende Kerbe sein. Hierdurch wird das Abdeckteil 4 zum Halteelement 6 gesichert. Das Halteelement 6 umfasst weiter eine Lagerfläche 24. Weiter ragt das Halteelement 6 durch die Öffnung 15 am Funktionselement 7, 8 hindurch und letzteres liegt mit seiner Unterseite 25 auf der Lagerfläche 24 auf. Durch den Kontakt mit dem Befestigungselement 17 wird das Funktionselement 7, 8 zwischen Lagerfläche 24 und Befestigungselement 17 geklemmt und so zum Halteelement 6 gesichert.

Im vorliegenden Fall sind zwei Befestigungselemente 17 angeordnet. Es wäre auch denkbar nur ein oder mehr als zwei Befestigungselemente 17 vorzusehen. Die Zahl der Halteelement 9 entspricht vorzugsweise der Zahl der Befestigungselemente.

In der gezeigten Ausführungsform sind die Befestigungselemente 17 zweiteilig ausgebildet. Die Befestigungselement 17 umfassen dabei einen Aktuatorteil 22 und einen Verriegelungsteil 23. Das Aktuatorteil 22 steht dabei mit dem Verriegelungsteil 23 in Verbindung. Das Aktuatorteil 22 erstreckt sich dabei oberseitig zum Abdeckteil 4 sowie durch das Abdeckteil 4 hindurch und ist im Abdeckteil 4 drehbar gelagert. Das Aktuatorteil 22 kann von einem Installateur gut ergriffen werden. Das Verriegelungsteil 23 liegt unterseitig zum Abdeckteil 4 und arbeitet mit dem Halteelement 6 zusammen. Aktuatorteil 22 und Verriegelungsteil 23 werden vorzugsweise über eine Einrastverbindung miteinander verbunden. Das Befestigungselement 17 kann aber auch einteilig ausgebildet sein.

Oberhalb des Abdeckteils 4 weist hier das Befestigungselement 17 eine Grifflasche 30 auf. Die Grifflasche 30 kann vom Installateur zur Betätigung des Befestigungselementes ergriffen werden. Weiter erstreckt sich von der Oberseite des Abdeckteils 4 ein Kamm 31. Der Kamm 31 liegt hier zwischen zwei Befestigungselementen 17. Der Kamm 31 und die Grifflaschen 30 dienen dem Installateur der Signalisation der Stellung der Befestigungselemente. Liegen die Grifflaschen 30 fluchtend mit dem Kamm so befinden sich die Befestigungselemente 17 in der verriegelten Stellung. Liegt die Grifflasche 30 winklig zum Kamm 31 so liegt das Befestigungselement 17 in der entriegelten Stellung.

Unterseitig weist das Befestigungselement 17 hier noch einen Noppen 32 auf. Der Noppen 32 ragt dabei in eine Ausnehmung 33 in Basisabschnitt 9 ein. Durch die Paarung Noppen 32 und Ausnehmung 33 kann eine Führung zwischen dem Befestigungselement 17 und dem Staufunktionsteil 7 bzw. dem Notüberlauffunktionsteil 8 bereitgestellt werden. Die Führung hilft bei der Betätigung des Befestigungselementes aber auch bei der Positionierung des Abdeckteils 4.

Weiter ist es vorteilhaft, wenn das Funktionsteil 7, 8 und das Abdeckteil 4 über Ausrichtelemente 27, 28 verfügen, wobei über die Ausrichtelemente 27, 28 das Abdeckteil 4 zum Funktionsteil 7, 8 ausrichtbar ist. In den gezeigten Ausführungsformen ist ein Ausrichtelement 27, 28 aus einer Paarung Erhebung und Ausnehmung bereitgestellt. Die Erhebung 27 wird durch die Stege 38 bereitgestellt, welche die Durchgänge 21 begrenzen und die Ausnehmung 28 erstreckt sich vom Rand in den Basisabschnitt 9 hinein.

Wie in den Figuren 2 bis 9 gezeigt, umfasst die Ablaufvorrichtung 3 einen Rohrstutzen 18 und mindestens ein mit dem Rohrstutzen 18 in Verbindung stehendes Halteelement 6. In der gezeigten Ausführungsform sind jeweils zwei Halteelemente 6 gezeigt. Das Abdeckteil 4 und das Staufunktionsteil 7 bzw. das Notüberlauffunktionsteil 8 werden dabei mit dem Befestigungselement 17 am Halteelement 6 befestigt. Das Staufunktionsteil 7 ist beabstandet zum Rohrstutzen 18 angeordnet, so dass Wasser durch diesen Abstand in den Rohrstutzen 18 einfliessen kann. Das Notüberlauffunktionsteil 8 ist derart zum Rohrstutzen 18 angeordnet, dass Wasser ausschliesslich über den Einlauf 26 des Notüberlauffunktionsteils 8 in den Rohrstutzen 18 einfliessen kann.

Vorzugsweise weist das Staufunktionsteils 7 eine strömungsoptimierte Form auf. Hierzu ist auf der Unterseite, die zur Ablaufvorrichtung 3 zugewandt ist, das Staufunktionsteil 7 entsprechend ausgebildet. Die strömungsoptimierten Elemente tragen das Bezugszeichen 34.

**BEZUGSZEICHENLISTE**

| | | | |
|---|---|---|---|
| 1 | Einlaufvorrichtung | 28 | Ausrichtelement |
| 2 | Rohreintritt | 29 | Ablaufanordnung |
| 3 | Ablaufvorrichtung | 30 | Grifflasche |
| 4 | Abdeckteil | 31 | Kamm |
| 5 | Funktionsteil | 32 | Noppen |
| 6 | Halteelement | 33 | Ausnehmung |
| 7 | Staufunktionsteil | 34 | strömungsoptimierende Elemente |
| 8 | Notüberlauffunktionsteil | | |
| 9 | Basisabschnitt | 35 | Zwischenraum |
| 10 | Durchflussöffnung | 36 | Rastausnehmung |
| 11 | Oberseite | 37 | Zwischenraum |
| 12 | Erhebung | 38 | Stege |
| 13 | Oberkante | 39 | Deckelabschnitt |
| 14 | Rohrabschnitt | | |
| 15 | Befestigungsschnittstelle, Öffnung | S | Stauhöhe |
| | | E | Einlaufhöhe |
| 16 | Ausbuchtung | G | Gebäude |
| 17 | Befestigungselement | W | Wassereinlauf |
| 18 | Rohrstutzen | | |
| 19 | Zapfen | | |
| 20 | Rille | | |
| 21 | Durchgänge | | |
| 22 | Aktuatorteil | | |
| 23 | Verriegelungsteil | | |
| 24 | Lagerfläche | | |
| 25 | Unterseite | | |
| 26 | Einlauf | | |
| 27 | Ausrichtelement | | |

## Patentansprüche

1. Ablaufanordnung (29) für die Dachentwässerung umfassend eine Ablaufvorrichtung (3) und eine Einlaufvorrichtung (1),
wobei die Ablaufvorrichtung (3) einen Rohrstutzen (18) und mindestens ein Halteelement (6), das vorzugsweise mit dem Rohrstutzen (18) in Verbindung steht, aufweist, und
wobei die Einlaufvorrichtung ein Abdeckteil (4) zur Abdeckung des Rohreintritts (2) mit seitlichen Durchgängen (21), durch welche Wasser zum Rohreintritt (2) zuführbar ist, und zwei Funktionsteile (5), welche unterhalb des Abdeckteils (4) anordbar sind, umfasst,
wobei eines der Funktionsteile (5) ein eine Stauhöhe (S) definierendes Staufunktionsteil (7) und wobei ein anderes der Funktionsteile (5) ein Notüberlauffunktionsteil (8) mit einem eine Einlaufhöhe (E) definierenden Einlauf (26) ist, wobei
sowohl das Staufunktionsteil (7) als auch das Notüberlauffunktionsteil (8) und das Abdeckteil (4) zum besagten mindestens einen Halteelement (6) befestigbar sind, wobei wahlweise das Staufunktionsteil (7) oder das Notüberlauffunktionsteil (8) einsetzbar sind; und
wobei das Staufunktionsteil (7) und das Notüberlauffunktionsteil (8) über jeweils mindestens eine Befestigungsschnittstelle (15) verfügen, über welche das jeweilige Funktionsteil (5, 7, 8) zum Halteelement (6) befestigbar sind, wobei die Befestigungsschnittstelle des Staufunktionsteils (7) und die Befestigungsschnittstelle des Notüberlauffunktionsteils (8) im Wesentlichen identisch zueinander ausgebildet sind.

2. Ablaufanordnung (29) nach Anspruch 1, **dadurch gekennzeichnet, dass** sowohl das Staufunktionsteil (7) als auch das Notüberlauffunktionsteil (8) durch das Abdeckteil am Halteelement (6) gehalten werden.

3. Ablaufanordnung (29) nach einem der vorhergehenden Ansprüche, **dadurch gekennzeichnet, dass** das Staufunktionsteil (7) und das Notüberlauffunktionsteil (8) jeweils einen scheibenförmigen Basisabschnitt (9) aufweisen, wobei im montierten Zustand der scheibenförmige Basisabschnitt (9) des Staufunktionsteils (7) und derjenige des Notüberlauffunktionsteils (8) vorzugsweise auf gleicher Höhe liegen.

4. Ablaufanordnung (29) nach Anspruch 3, **dadurch gekennzeichnet, dass** der Basisabschnitt (9) mindestens Teile der Befestigungsschnittstelle (15) umfassen und/oder aufnehmen und/oder bereitstellen kann.

5. Ablaufanordnung (29) nach einem der vorhergehenden Ansprüche, **dadurch gekennzeichnet, dass** die Befestigungsschnittstelle des Staufunktionsteils und die Befestigungsschnittstelle des Notüberlaufteils die Gestalt von einer Öffnung (15) aufweist, welche am Staufunktionsteil (7) und am Notüberlauffunktionsteil (8) lagegleich bzw. positionsgleich angeordnet ist.

6. Ablaufanordnung (29) nach Anspruch 5, **dadurch gekennzeichnet, dass** die Öffnung (15) im scheibenförmigen Basisabschnitt (9) angeordnet ist, wobei der scheibenförmige Basisabschnitt (9) im Bereich der Öffnung (15) eben ausgebildet ist oder wobei der scheibenförmige Basisabschnitt (9) im Bereich der Öffnung (15) eine Ausbuchtung (16), die sich vom Abdeckteil (4) weg erstreckt, aufweist, wobei die Öffnung (15) in der Ausbuchtung (16) angeordnet ist.

7. Ablaufanordnung (29) nach einem der vorhergehenden Ansprüche, **dadurch gekennzeichnet, dass** mindestens ein Befestigungselement (17) am Abdeckteil (4) verschiebbar gelagert ist, mit welchem Befestigungselement (17) das Abdeckteil (4) zum Halteelement (6) befestigbar ist.

8. Ablaufanordnung (29) nach Anspruch 7, **dadurch gekennzeichnet, dass** das Befestigungselement (17) einteilig oder mehrteilig mit einem Aktuatorteil (22) und einem Verriegelungsteil (23), welche miteinander in Verbindung stehen, ausgebildet ist, wobei das Aktuatorteil (22) mindestens teilweise oberseitig zum Abdeckteil (4) und das Verriegelungsteil (23) mindestens teilweise unterseitig zum Abdeckteil (4) liegt.

9. Ablaufanordnung (29) nach einem der vorhergehenden Ansprüche, **dadurch gekennzeichnet, dass** das Halteelement (9) als Zapfen (19) mit einer Kerbe, insbesondere einer umlaufenden Rille (20), ausgebildet ist, wobei das Abdeckteil (4), insbesondere mit dem Befestigungselement (17), über die Kerbe zum Haltelement befestigbar ist.

10. Ablaufanordnung (29) nach einem der vorhergehenden Ansprüche, insbesondere nach Anspruch 9, **dadurch gekennzeichnet, dass** das Halteelement (9) eine Lagerfläche (24) aufweist, auf welcher das Funktionsteil (5), insbesondere mit der Unterseite (25) des Basisabschnittes (9) abgestützt ist, wobei die Lagerfläche (24) mit einem Abstand zur Kerbe (20) angeordnet ist, welcher vorzugsweise der Dicke des Basisabschnittes (9) entspricht.

11. Ablaufanordnung (29) nach einem der vorhergehenden Ansprüche, **dadurch gekennzeichnet, dass** das Funktionsteil (5, 7, 8) und das Abdeckteil (4) über Ausrichtelemente (27, 28), insbesondere über Ausnehmungen (27) und Erhebungen (28) verfügen, wobei über die Ausrichtelemente (27, 28) das Abdeckteil (4) zum Funktionsteil (5, 7, 8) ausrichtbar ist.

12. Ablaufanordnung (29) nach einem der vorhergehenden Ansprüche, **dadurch gekennzeichnet,**
**dass** beim Staufunktionsteil (7) die Oberseite (11) des scheibenförmigen Basisabschnittes (9) die Stauhöhe (S) definiert und/oder
**dass** das Notüberlaufunktionsteil (8) der Basisabschnitt (9) eine den Einlauf (26) bereitstellende Durchlassöffnung (10) und eine sich vom scheibenförmigen Basisabschnitt (9) um die Durchlassöffnung (10) vollständig herum erstreckende Erhebung (12) umfasst, deren Oberkante (13) die Einlaufhöhe definiert.

13. Ablaufanordnung (29) nach Anspruch 12, **dadurch gekennzeichnet, dass** die Erhebung (12) Teil eines Rohrabschnittes (14) ist, welcher sich von der Oberkante (13) der Erhebung (12) durch den scheibenförmigen Basisabschnitt (9) hindurch erstreckt und in Einbaulage in den Rohreintritt (2) der Ablaufvorrichtung (3) einragt.

14. Ablaufanordnung (29) nach einem der vorhergehenden Ansprüche 12 oder 13, **dadurch gekennzeichnet, dass** zwischen der Unterseite des Abdeckteils (4) und der Erhebung (26) ein freier Zwischenraum (37) vorhanden ist, durch welchen das abzuführende Wasser dem Einlauf (26) zuführbar ist, und/oder
dass das Staufunktionsteil (7) beabstandet zum Rohrstutzen (18) angeordnet ist, so dass zwischen Rohreintritt (2) und der Stauscheibe ein freier Zwischenraum (35) geschaffen wird, durch welchen Wasser zum Rohrstutzen (18) fliessen kann, und/oder
dass das Notüberlauffunktionsteil (8) derart zum Rohrstutzen (18) angeordnet ist, dass Wasser ausschliesslich über den Einlauf (26) des Notüberlaufunktionsteil (8) in den Rohrstutzen einfliessen kann.

## Claims

1. Drain assembly (29) for roof drainage, comprising a drain device (3) and an inlet device (1),
wherein the drain device (3) has a pipe socket (18) and at least one retaining element (6), which latter is preferably in connection with the pipe socket (18), and
wherein the inlet device comprises a cover part (4) for covering the pipe entrance (2), said cover part having lateral passages (21) through which water can be fed to the pipe entrance (2), and two functional parts (5), which can be arranged beneath the cover part (4),
wherein one of the functional parts (5) is a build-up functional part (7) that defines a build-up height (S), and the other of the functional parts (5) is an emergency overflow functional part (8) having an inlet (26) that defines an infeed height (E), wherein
both the build-up functional part (7) and the emergency overflow functional part (8) and the cover part (4) are fastenable to said at least one retaining element (6), wherein selectively either the build-up functional part (7) or the emergency overflow functional part (8) is insertable in the drain assembly and
wherein the build-up functional part (7) and the emergency overflow functional part (8) respectively comprise at least one fastening interface (15), via which the respective functional part (5, 7, 8) are fastenable to the retaining element (6), wherein the fastening interface of the build-up functional part (7) and the fastening interface of the emergency overflow functional part (8) are configured substantially identically to each other.

2. Drain assembly (29) as claimed in claim 1, **characterized in that** both the build-up functional part (7) and the emergency overflow functional part (8) are held on the retaining element (6) by the cover part.

3. Drain assembly (29) as claimed in one of the preceding claims, **characterized in that** the build-up functional part (7) and the emergency overflow functional part (8) respectively have a disk-shaped base portion (9), wherein, in the assembled state, the disk-shaped base portion (9) of the build-up functional part (7) and that of the emergency overflow functional part (8) lie preferably at the same height.

4. Drain assembly (29) as claimed in claim 3, **characterized in that** the base portion (9) can comprise and/or receive and/or provide at least parts of the fastening interface (15).

5. Drain assembly (29) as claimed in one of the preceding claims, **characterized in that** the fastening interface of the build-up functional part and the fastening interface of the emergency overflow part has the form of an opening (15), which is arranged in the same location or in the same position on the build-up functional part (7) and on the emergency overflow functional part (8).

6. Drain assembly (29) as claimed in claim 5, **characterized in that** the opening (15) is arranged in the disk-shaped base portion (9), wherein the disk-shaped base portion (9) is of planar configuration in the region of the opening (15), or wherein the disk-shaped base portion (9) has in the region of the opening (15) a bulge (16) extending away from the cover part (4), wherein the opening (15) is arranged in the bulge (16).

7. Drain assembly (29) as claimed in one of the preceding claims, **characterized in that** at least one fastening element (17) is displaceably mounted on the cover part (4), with which fastening element (17) the cover part (4) is fastenable to the retaining element (6).

8. Drain assembly (29) as claimed in claim 7, **characterized in that** the fastening element (17) is of single-part configuration, or of multipart configuration comprising an actuator part (22) and a locking part (23), which are in connection with each other, wherein the actuator part (22) lies at least partially on the top side of the cover part (4) and the locking part (23) lies at least partially on the bottom side of the cover part (4).

9. Drain assembly (29) as claimed in one of the preceding claims, **characterized in that** the retaining element (9) is configured as a pin (19) having a notch, in particular a circumferential groove (20), wherein the cover part (4), in particular with the fastening element (17), can be fastened to the retaining element via the notch.

10. Drain assembly (29) as claimed in one of the preceding claims, in particular as claimed in claim 9, **characterized in that** the retaining element (9) has a bearing surface (24), on which the functional part (5), in particular with the bottom side (25) of the base portion (9), is supported, wherein the bearing surface (24) is arranged at a distance from the notch (20), which distance preferably corresponds to the thickness of the base portion (9).

11. Drain assembly (29) as claimed in one of the preceding claims, **characterized in that** the functional part (5, 7, 8) and the cover part (4) possess alignment elements (27, 28), in particular recesses (27) and elevations (28), wherein, via the alignment elements (27, 28), the cover part (4) can be aligned to the functional part (5, 7, 8).

12. Drain assembly (29) as claimed in one of the preceding claims, **characterized**
**in that**, in the case of the build-up functional part (7), the top side (11) of the disk-shaped base portion (9) defines the build-up height (S), and/or
**in that** the emergency overflow functional part (8) the base portion (9) comprises a passage opening (10), which provides the inlet (26), and an elevation (12), which extends from the disk-shaped base portion (9) fully around the passage opening (10) and the top edge (13) of which defines the infeed height.

13. Drain assembly (29) as claimed in claim 12, **characterized in that** the elevation (12) is part of a pipe section (14), which extends from the top edge (13) of the elevation (12) through the disk-shaped base portion (9) and, in the installation position, projects into the pipe entrance (2) of the drain device (3).

14. Drain assembly (29) as claimed in one of the preceding claims 13 and 14, **characterized in that** between the bottom side of the cover part (4) and the elevation (26) a free interspace (37) is present, through which the water to be led off can be fed to the inlet (26), and/or
**in that** the build-up functional part (7) is arranged at a distance from the pipe socket (18), so that between the pipe entrance (2) and the build-up plate is created a free interspace (35), through which water can flow to the pipe socket (18), and/or
**in that** the emergency overflow functional part (8) is arranged in such a way relative to the pipe socket (18) that water can flow into the pipe socket solely via the inlet (26) of the emergency overflow functional part (8).

## Revendications

1. Un agencement d'écoulement (29) pour le drainage de toitures, comprenant un dispositif d'écoulement (3) et un dispositif d'entrée (1),
où le dispositif d'écoulement (3) possède un embout tubulaire (18) et au moins un élément de maintien (6), qui de préférence est en liaison avec l'embout tubulaire (18), et
où le dispositif d'entrée comprend une partie de recouvrement (4) servant à recouvrir l'entrée tubulaire (2) et munie de passages latéraux (21), à travers lesquels de l'eau peut être acheminée vers l'entrée tubulaire (2), et deux parties fonctionnelles (5), lesquelles peuvent être disposées en dessous de la partie de recouvrement (4),
où une des parties fonctionnelles (5) est une partie fonctionnelle de retenue (7) définissant une hauteur de retenue (S) et où une autre des parties fonctionnelles (5) est une partie fonctionnelle de débordement de secours (8) munie d'une entrée (26) définissant une hauteur d'entrée (E), où
la partie fonctionnelle de retenue (7) ainsi que la partie fonctionnelle de débordement de secours (8) et la partie de recouvrement (4) peuvent être fixées audit au moins un élément de maintien (6), et où, au choix, la partie fonctionnelle de retenue (7) ou la partie fonctionnelle de débordement de secours (8) peuvent être insérées, et
dans lequel la partie fonctionnelle de retenue (7) et la partie fonctionnelle de débordement de secours (8) présentent chacune au moins un interface de fixation (15), à travers lequel la partie fonctionnelle respective (5, 7, 8) peut être fixée à l'élément de maintien (6), où l'interface de fixation de la partie fonctionnelle de retenue (7) et l'interface de fixation de la partie fonctionnelle de débordement de secours (8) sont réalisés sensiblement identiques l'un par rapport à l'autre.

2. Agencement d'écoulement (29) selon la revendication 1, **caractérisé en ce que** la partie fonctionnelle de retenue (7) ainsi que la partie fonctionnelle de débordement de secours (8) sont maintenues par la partie de recouvrement sur l'élément de maintien (6).

3. Agencement d'écoulement (29) selon l'une des revendications précédentes, **caractérisé en ce que** la partie fonctionnelle de retenue (7) et la partie fonctionnelle de débordement de secours (8) présentent chacune une section de base en forme de disque (9), dans lequel, à l'état assemblé, la section de base en forme de disque (9) de la partie fonctionnelle de retenue (7) et celle de la partie fonctionnelle de débordement de secours (8) sont situées de préférence au même niveau.

4. Agencement d'écoulement (29) selon la revendication 3, **caractérisé en ce que** la section de base (9) peut comprendre et / ou recevoir et / ou fournir au moins des parties de l'interface de fixation (15).

5. Agencement d'écoulement (29) selon l'une des revendications précédentes, **caractérisé en ce que** l'interface de fixation de la partie fonctionnelle de retenue et l'interface de fixation la partie fonctionnelle de débordement de secours ont la forme d'une ouverture (15) qui, au niveau de la partie fonctionnelle de retenue (7) et de partie fonctionnelle de débordement de secours (8) est disposée dans la même position resp. dans la même orientation.

6. Agencement d'écoulement (29) selon la revendication 5, **caractérisé en ce que** l'ouverture (15) est disposée dans la section de base en forme de disque (9), où la section de base en forme de disque (9) est agencée de manière plate dans la région de l'ouverture (15) ou où la section de base en forme de disque (9), dans la région de l'ouverture (15), présente un renflement (16) qui s'éloigne de partie de recouvrement (4), où l'ouverture (15) est agencée dans le renflement (16).

7. Agencement d'écoulement (29) selon l'une des revendications précédentes, **caractérisé en ce que** au moins un élément de fixation (17) est monté de manière déplaçable sur la partie de recouvrement (4), avec lequel élément de fixation (17) la partie de recouvrement (4) peut être fixée à l'élément de maintien (6).

8. Agencement d'écoulement (29) selon la revendication 7, **caractérisé en ce que** l'élément de fixation (17) est formé d'une ou de plusieurs pièces avec une partie actionneur (22) et une partie de verrouillage (23), lesquelles sont reliées entre elles, dans lequel la partie actionneur (22) se situe au moins partiellement sur le dessus de la partie de recouvrement (4) et la partie de verrouillage (23) se situe au moins partiellement sur le dessous de la partie de recouvrement (4).

9. Agencement d'écoulement (29) selon une des revendications précédentes, **caractérisé en ce que** l'élément de maintien (9) est formé en tant que tenon (19) avec une encoche, en particulier avec une rainure circonférentielle (20), dans lequel la partie de recouvrement (4), en particulier avec l'élément de fixation (17), peut être fixée via l'encoche à l'élément de maintien.

10. Agencement d'écoulement (29) selon une des revendications précédentes, en particulier selon la revendication 9, **caractérisé en ce que** l'élément de maintien (9) présente une surface d'appui (24) sur laquelle repose la partie fonctionnelle (5), en particulier avec la face inférieure (25) de la section de base (9), où la surface d'appui (24) est disposée à une distance de l'encoche (20), qui correspond de préférence à l'épaisseur de la section de base (9).

11. Agencement d'écoulement (29) selon une des revendications précédentes, **caractérisé en ce que** la partie fonctionnelle (5, 7, 8) et la partie de recouvrement (4) présentent des éléments d'alignement (27, 28), en particulier des évidements (27) et des élévations (28), dans lequel la partie de recouvrement (4) peut être alignée vers la partie fonctionnelle (5, 7, 8) via les éléments d'alignement (27, 28).

12. Agencement d'écoulement (29) selon une des revendications précédentes, **caractérisé en ce**
**que** au niveau de la partie fonctionnelle de retenue (7), le dessus (11) de la section de base en forme de disque (9) définit la hauteur de retenue (S) et / ou
**que** la partie fonctionnelle de débordement de secours (8) et la section de base (9) comporte une ouverture de passage (10) constituant l'entrée (26) et une élévation (12) s'étendant complètement autour de l'ouverture de passage (10) à partir de la section de base en forme de disque (9), dont le bord supérieur (13) définit la hauteur d'entrée.

13. Agencement d'écoulement (29) selon la revendication 12, **caractérisé en ce que** l'élévation (12) fait partie d'une section de tuyau (14), laquelle s'étend du bord supérieur (13) de l'élévation (12) à travers la section de base en forme de disque (9) et, en position d'installation, fait saillie dans l'entrée tubulaire (2) du dispositif d'écoulement (3).

14. Agencement d'écoulement (29) selon la revendication 12 ou 13, **caractérisé en ce qu'**entre la face inférieure de la partie de recouvrement (4) et l'élévation (26) un espace libre (37) existe, à travers lequel l'eau à évacuer peut être acheminée vers l'entrée (26) et / ou
que la partie fonctionnelle de retenue (7) est disposée de manière espacée de l'embout tubulaire (18) de sorte qu'entre l'entrée tubulaire (2) et le disque de retenue, un espace libre (35) est créé, à travers lequel l'eau peut s'écouler vers l'embout tubulaire (18) et / ou
que la partie fonctionnelle de débordement de secours (8) est disposée de telle manière par rapport à l'embout tubulaire (18) que l'eau ne peut que s'écouler vers l'embout tubulaire à travers l'entrée (26) de la partie fonctionnelle de débordement de secours (8).
